# EUROPÄISCHE PATENTSCHRIFT

(11) **EP 0 384 262 B1**
(45) Veröffentlichungstag und Bekanntmachung des Hinweises auf die Patenterteilung: **29.12.1993**
(21) Anmeldenummer: 90102723.5
(22) Anmeldetag: 12.02.1990
(51) Int. Cl.: B61D 1/08

(54) **Eisenbahn-Schlafwagen**
Railway sleeping-car
Voiture-lits ferroviaire

(30) Priorität: 23.02.1989 CH 667/89
(43) Veröffentlichungstag der Anmeldung: 29.08.1990
(73) Patentinhaber: INVENTIO AG, CH-6052 Hergiswil NW (CH)
(72) Erfinder: Biesler, Hans, CH-4153 Reinach (CH)

(56) Entgegenhaltungen:
- DE-A- 3 742 905
- US-A- 2 564 731

## Beschreibung

Die Erfindung betrifft einen Eisenbahn-Schlafwagen mit im Mittelteil des Wagens mehrstöckig angeordneten Abteilen, die von einem durchgehenden Längsgang zugänglich sind.

Aus dem Fachbeitrag "Doppelstock-Schlafwagen mit Einbettkabinen" von R. Brinkmann, ZEV-Glas. Ann. 108 (1984) Nr. 10 Oktober, S. 287, ist ein Schlafwagen mit im Mittelteil des Wagens zweistöckig angeordneten Abteilen und einem durchgehenden Seitengang bekannt. Der Höhenunterschied zwischen dem Seitengang und den Abteilen wird durch in die Abteile eingebaute Treppen überwunden.

Der Nachteil dieser bekannten Einrichtung liegt darin, dass durch die Anordnung der Treppen in den Abteilen die Unfallgefahr erhöht, die Innenaufteilung beeinträchtigt und der beschränkt verfügbare Abteilraum auf Kosten des Komforts vermindert wird. Ein weiterer Nachteil liegt darin, dass der Servicebetrieb des Schlafwagens erschwert wird, was zusätzliche Personalkosten verursacht.

Hier will die Erfindung Abhilfe schaffen. Die Erfindung, wie sie in den Ansprüchen gekennzeichnet ist, löst die Aufgabe, einen Schlafwagen mit veränderbarer Abteilgrösse zu schaffen, bei dem ein höchstmöglicher Komfort für den Reisenden bei einer möglichst grossen Bettengesamtzahl gewährleistet ist.

Die durch die Erfindung erreichten Vorteile sind im wesentlichen darin zu sehen, dass neue Dienstleistungen in Form von freizügiger Verwendbarkeit der Abteile in Sachen Abteilgrösse ermöglicht werden, dass die Betriebskosten gesenkt werden und dass Reisen im Schlafwagen durch konkurrenzfähige Fahrpreise attraktiv werden.

Im folgenden wird die Erfindung anhand von lediglich einen Ausführungsweg darstellenden Zeichnungen näher erläutert. Es zeigen:
- Fig. 1: eine Aussenansicht des erfindungsgemässen Schlafwagens;
- Fig. 2: einen waagrechten Längsschnitt eines Zwischen- und Unterdecks des Schlafwagens gemäss Fig. 1;
- Fig. 3: eine schematische Querschnittsansicht des Schlafwagens gemäss Fig. 1 und
- Fig. 4: eine Querschnittsansicht in perspektivischer Darstellung des Schlafwagens gemäss Fig. 1.

In den Fig. 1 bis 4 ist mit 1 ein Unterdeck, mit 2 ein Zwischendeck und mit 3 ein Oberdeck bezeichnet. Der erfindungsgemässe Schlafwagen ist von einem nicht dargestellten Steig über Einstiegstüren 4 oder von den benachbarten Eisenbahnwagen über Übergangseinrichtungen 5 erreichbar. Die Einstiegstüren 4 und Übergangseinrichtungen 5 münden in auf Zwischendeck-Niveau 2 liegende Verbindungsgänge 6, die ihrerseits in einen leicht erhöhten Längsgang 7 übergehen. An den Enden des Schlafwagens sind auf dem Zwischendeck 2 sanitäre Einrichtungen 8, Räume für Versorgungseinrichtungen 9 und je ein Zweibettabteil 10.1; 10.2 untergebracht. Im Mittelteil des Schlafwagens sind auf dem Unterdeck 1 über einen unteren Vorraum 11 zwei Zweibettabteile 10.3; 10.4 und auf dem Oberdeck 3 über einen oberen Vorraum 12 zwei Zweibettabteile 10.5; 10.6 erreichbar. Eine untere Treppe 13 verbindet den unteren Vorraum 11 mit einem auf Längsgang-Niveau 7 liegenden mittleren Vorraum 14. Eine obere Treppe 15 führt vom mittleren Vorraum 14 zum oberen Vorraum 12. Der mittlere Vorraum 14 ist ausserhalb des Längsgangs 7, der untere und der obere Vorraum 11; 12 ist ausserhalb der Abteile 10.3; 10.4; 10.5; 10.6 angeordnet. Der mittlere Vorraum 14 ist gegen den Längsgang 7 mit einer nicht dargestellten Gangtür abgeschlossen. Jedes Zweibettabteil 10.3; 10.4; 10.5; 10.6 wird durch eine Abteiltür 16 vom Vorraum 11; 12 getrennt. Die Inneneinrichtung eines Zweibettabteils 10.1; 10.2; 10.3; 10.4; 10.5; 10.6 besteht im wesentlichen aus zwei übereinander angeordneten Betten 17, einem Waschbecken 18 und einer nicht dargestellten Möblierung.

In einer weiteren Ausführungsvariante kann anstelle der als Zugang vorgesehenen Treppen 13; 15 ein Aufzug angeordnet werden, der vom Längsgang 7 auf Unterdeck-Niveau oder auf Oberdeck-Niveau führt.

Gemäss Fig. 2 kann jede Abteiltür 16 in das Zweibettabteil 10.3; 10.4; 10.5; 10.6 oder in den Vorraum 11; 12 geschwenkt werden. Anstelle der als Schwenktür ausgebildeten Abteiltür 16 könnte auch eine Schiebetür angebracht werden. Die Abteiltüren 16 sind so bemessen, dass die in den Vorraum 11; 12 geschwenkten Abteiltüren 16 die Treppen 13; 15 vom Vorraum 11; 12 trennen und zwei benachbarte Zweibettabteile 10.3; 10.4; 10.5; 10.6 über den Vorraum 11; 12 verbinden, wodurch ein Vierbettabteil entsteht. Je zwei durch die Treppen 13; 15 verbundene Vierbettabteile sind bei geöffneten Abteiltüren 16 und bei geschlossener Gangtür auch als Achtbettabteil verwendbar.

## Patentansprüche

1. Eisenbahn-Schlafwagen mit im Mittelteil des Wagens mehrstöckig angeordneten Abteilen (10.3; 10.4; 10.5; 10.6), die von einem durchgehenden Längsgang (7) zugänglich sind,
**dadurch gekennzeichnet**,
dass mindestens zwei Abteile (10.3; 10.4; 10.5; 10.6) einen gemeinsamen Zugang aufweisen und dass Mittel zur Umwandlung von mindestens zwei Abteilen (10.3; 10.4; 10.5; 10.6) in ein Abteil vorgesehen sind.

2. Schlafwagen nach Anspruch 1,
**dadurch gekennzeichnet**,
dass als Zugang eine Treppe (13; 15) vorgesehen ist.

3. Schlafwagen nach Anspruch 1,
**dadurch gekennzeichnet**,
dass als Zugang ein Aufzug vorgesehen ist.

4. Schlafwagen nach Anspruch 2,
**dadurch gekennzeichnet**,
dass auf Längsgang-Niveau ein mittlerer Vorraum (14), auf Unterdeck-Niveau ein unterer Vorraum (11) und auf Oberdeck-Niveau ein oberer Vorraum (12) vorgesehen ist, wobei die Vorräume (11; 12; 14) durch die Treppe (13; 15) verbunden sind.

5. Schlafwagen nach Anspruch 3,
**dadurch gekennzeichnet**,
dass auf Unterdeck-Niveau ein unterer Vorraum (11) und auf Oberdeck-Niveau ein oberer Vorraum (12) vorgesehen ist, wobei die Vorräume (11; 12) durch den Aufzug verbunden sind.

6. Schlafwagen nach den Ansprüchen 4 und 5,
**dadurch gekennzeichnet**,
dass der mittlere Vorraum (14) ausserhalb des Längsgangs (7), der untere Vorraum (11) und der obere Vorraum (12) ausserhalb der Abteile (10.3; 10.4; 10.5; 10.6) angeordnet sind.

7. Schlafwagen nach Anspruch 1,
**dadurch gekennzeichnet**,
dass Abteiltüren (16) vorgesehen sind, mit denen entweder die Abteile (10.3; 10.4; 10.5; 10.6) gegen den Vorraum (11; 12) oder der Vorraum (11; 12) gegen den gemeinsamen Zugang abschliessbar sind.

8. Schlafwagen nach Anspruch 7,
**dadurch gekennzeichnet**,
dass der Vorraum (11; 12) bei Abschluss des gemeinsamen Zugangs einen Durchgang zwischen zwei benachbarten Abteilen (10.3; 10.4; 10.5; 10.6) bildet.

9. Schlafwagen nach Anspruch 7,
**dadurch gekennzeichnet**,
dass die Abteiltüren (16) als Schwenktüren ausgebildet sind.

10. Schlafwagen nach Anspruch 7,
**dadurch gekennzeichnet**,
dass die Abteiltüren (16) als Schiebetüren ausgebildet sind.

## Claims

1. Railway sleeping car with compartments (10.3; 10.4; 10.5; 10.6) which are arranged multistoreyed in the middle part of the car and which are accessible by a continuous longitudinal corridor (7), characterised thereby that at least two compartments (10.3; 10.4; 10.5; 10.6) have a common access and that means are provided for conversion of at least two compartments (10.3; 10.4; 10.5; 10.6) into one compartment.

2. Railway sleeping car according to claim 1, characterised thereby that a staircase (13; 15) is provided as access.

3. Railway sleeping car according to claim 1, characterised thereby that a lift is provided as access.

4. Railway sleeping car according to claim 2, characterised thereby that provided at corridor level is a centre ante-room (14), at lower deck level a lower ante-room (11) and at upper deck level an upper ante-room (12), wherein the antechambers (11; 12; 14) are connected by the staircase (13; 15).

5. Railway sleeping car according to claim 3, characterised thereby that provided at lower deck level is a lower ante-room (11) and at upper deck level an upper ante-room (12), wherein the antechambers (11; 12) are connected by the lift.

6. Railway sleeping car according to claims 4 and 5, characterised thereby that the centre ante-room (14) is arranged outside the corridor (7) and the lower ante-room (11) and the upper ante-room (12) outside the compartments (10.3; 10.4; 10.5; 10.6).

7. Railway sleeping car according to claim 1, characterised thereby that compartment doors (16) are provided, by which either the compartments (10.3; 10.4; 10.5; 10.6) are closable off against the ante-room (11; 12) or the ante-room (11; 12) is closable off against the common access.

8. Railway sleeping car according to claim 7, characterised thereby that on closing off of the common access the ante-room (11; 12) forms a passage between two adjacent compartments (10.3; 10.4; 10.5; 10.6).

9. Railway sleeping car according to claim 7, characterised thereby that the compartment doors (16) are constructed as swing doors.

10. Railway sleeping car according to claim 7, characterised thereby that the compartment doors (16) are constructed as sliding doors.

## Revendications

1. Wagon-lit comportant des compartiments (10.3 ; 10.4 ; 10.5 ; 10.6) disposés sur plusieurs étages dans la partie centrale du wagon et accessibles par un couloir longitudinal continu (7), caractérisé en ce qu'au moins deux compartiments (10.3 ; 10.4 ; 10.5 ; 10.6) présentent un accès commun, et en ce qu'il est prévu des moyens pour transformer au moins deux compartiments (10.3 ; 10.4 ; 10.5 ; 10.6) en un compartiment.

2. Wagon-lit selon la revendication 1, caractérisé en ce qu'il est prévu, comme accès, un escalier (13 ; 15).

3. Wagon-lit selon la revendication 1, caractérisé en ce qu'il est prévu, comme accès, un ascenseur.

4. Wagon-lit selon la revendication 2, caractérisé en ce qu'il est prévu un vestibule central (14) au niveau du couloir longitudinal, un vestibule inférieur (11) au niveau de l'étage inférieur et un vestibule supérieur (12) au niveau de l'étage supérieur, les vestibules (11 ; 12 ; 14) étant reliés par l'escalier (13 ; 15).

5. Wagon-lit selon la revendication 3, caractérisé en ce qu'il est prévu un vestibule inférieur (11) au niveau de l'étage inférieur, et un vestibule supérieur (12) au niveau de l'étage supérieur, les vestibules (11 ; 12) étant reliés par l'ascenseur.

6. Wagon-lit selon les revendications 4 et 5, caractérisé en ce que le vestibule central (14) est disposé à l'extérieur du couloir longitudinal (7), et le vestibule inférieur (11) et le vestibule supérieur (12) sont disposés à l'extérieur des compartiments (10.3 ; 10.4 ; 10.5 ; 10.6).

7. Wagon-lit selon la revendication 1, caractérisé en ce qu'il est prévu des portes de compartiments (16) à l'aide desquelles les compartiments (10.3 ; 10.4 ; 10.5 ; 10.6) peuvent être fermés par rapport au vestibule (11 ; 12) ou le vestibule (11 ; 12) peut être fermé par rapport à l'accès commun.

8. Wagon-lit selon la revendication 7, caractérisé en ce que le vestibule (11 ; 12) définit, lorsque l'accès commun est fermé, un passage entre deux compartiments voisins (10.3 ; 10.4 ; 10.5 ; 10.6).

9. Wagon-lit selon la revendication 7, caractérisé en ce que les portes de compartiments (16) sont conçues comme des portes pivotantes.

10. Wagon-lit selon la revendication 7, caractérisé en ce que les portes de compartiments (16) sont conçues comme des portes coulissantes.
